# EUROPÄISCHE PATENTSCHRIFT

(11) **EP 0 017 186 B1**
(45) Veröffentlichungstag und Bekanntmachung des Hinweises auf die Patenterteilung: **09.03.1983**
(21) Anmeldenummer: 80101669.2
(22) Anmeldetag: 27.03.1980
(51) Int. Cl.: B65H 75/22, B65H 75/24, B65H 67/00

(54) **Zerlegbare Spule für strangförmiges Gut, insbes. Draht, und Verfahren zum Aufbringen eines Wickels aus strangförmigem Gut auf eine solche Spule**
Reel for filamentary material particularly wire, capable of being disassambled, and method of winding a filamentary material of such a reel
Bobine démontable pour l'enroulement, en particulier de fils, et procédé pour monter un roule du sur une telle bobine

(30) Priorität: 30.03.1979 DE 2912806
(43) Veröffentlichungstag der Anmeldung: 15.10.1980
(73) Patentinhaber: Industriewerk Nachfolger Seifert & Co, KG, D-8632 Neustadt/Coburg (DE)
(72) Erfinder: Schmidt, Karl-Günther, Ing. grad., D-8630 Coburg (DE); Burkert, Joachim, D-8632 Neustadt (DE)
(74) Vertreter: Czowalla, Ernst

## Beschreibung

Die Erfindung richtet sich auf eine zerlegbare Spule für strangförmiges Gut, insbesondere Draht, bestehend aus einem Kern mit mehreren an der Innenseite des Wickels angreifenden Spreizsegmenten und aus einem mit dem Kern verbundenen Flansch sowie einem vom Kern lösbaren Flansch und mit Mitteln zum federnden Anpressen eines Flansches an den Wickel.

Beim Ziehen von Draht wird das fertige Erzeugnis, je nach der Art der Weiterverarbeitung, auf zerlegbare Spulen oder aber auf sogenannte Massivspulen aufgewickelt. Massivspulen bieten bei der Weiterverarbeitung den Vorteil der hohen Arbeitsgeschwindigkeit beim Drahtabzug. Da die Massivspule aber mit dem Drahtwickel vom Ziehwerk her bis zur Verarbeitung verbunden bleibt, sind viele Spulen erforderlich, was zu einer erheblichen Kostenbelastung, insbesondere bei der Lagerhaltung und beim Leergut-Rücktransport führt.

Deshalb verwendet man auch zerlegbare Spulen. Bei diesen ist im allgemeinen der den aus mehreren Segmenten bestehenden Klappkern tragende Flansch durch Schraubenbolzen mit dem gegenüberliegenden Flansch verbunden. Vor der Entnahme des Drahtwickels von dieser Spule wird der Drahtwickel durch Packbänder zu einem eigenstabilen Wickel ohne stützenden Träger verpackt und auf Paletten transportiert. Am Ort der Weiterverarbeitung wird ein solcher Drahtwickel mit einem Flyer mit üblichen Abzugsgeschwindigkeiten bis zu 6 m/sec. bis zur letzten Windung abgezogen.

Hierzu dient beispielsweise ein Ablaufhaspel, wie er in DE-OS 2 644 084 beschrieben ist und für zu einem Wickel geformtes Bandmaterial Verwendung findet, wobei die Stirnseiten des Wickels unregelmäßig ausgebildet sind. Um ein Einschnüren oder Einklemmen des unter Zug abzuspulenden Bandes zu verhindern, weist dieser Ablaufhaspel neben einem mit der maschinenseitigen Zugstange verbundenen Flansch einen an der Haspelwelle angeordneten abgefederten Flansch auf und beim Zusammenfügen des Haspels soll der Wickel zwischen den beiden Flanschen gestaucht und die hierdurch ausgeübte Kraft federnd aufgenommen werden.

Auf einen Drahtwickel läßt sich diese Anordnung nicht ohne weiteres übertragen, da dieser bekanntlich an beiden Stirnflächen abgerundet ist und diese Abrundung auch nicht durch ein Stauchen beseitigt werden kann. Wird nämlich beim Abzug des Drahtes die höchste Wölbung der beidseitigen Wickelstirnfläche überschritten, würde die Gefahr bestehen, daß die Anlage an den beiden Flanschen verlorenginge und ein Einklemmen sowie Abreißen des Drahtes zu befürchten wäre. Die federnde Anlage beider Flansche ist aber dann nicht gewährleistet, wenn, wie bei der vorbekannten Vorrichtung, der Stauchvorgang durch die Verspreizbewegung der Segmente begrenzt wird.

Es besteht das Bedürfnis, ohne stützenden Träger, wie eine Spule, transportierte Drahtwickel am Ort ihrer Weiterverarbeitung ohne Flyer, d. h. mit größtmöglicher Arbeitsgeschwindigkeit, z. B. in der Größenordnung von 40 m/sec., von einer Spule abzuziehen, wobei der Zusammenhalt des Wickels bis praktisch zur letzten Lage zuverlässig erhalten und damit ein Einschnüren und Reißen des abzuziehenden Gutes ausgeschlossen wird.

Dieser Aufgabe widmet sich die Erfindung in der Weise, daß sie eine zerlegbare Drahtspule der eingangs bezeichneten Art, die insbesondere auch als Ablaufspule in Betracht kommt, schafft und die Verarbeitung von trägerfreien Drahtwickeln auch bei höchsten Abzugsgeschwindigkeiten problemlos gestattet.

Erfindungsgemäß wird bei einer zerlegbaren Spule der eingangs bezeichneten Art die Anordnung so getroffen, daß auch der andere Flansch mit Mitteln zum federnden Anpressen an den Wickel versehen ist. Eine solche Spule eignet sich gleichermaßen für das Aufwickeln, wie für das Abziehen des strangförmigen Gutes, ohne daß die Spule jedoch für den Transport des aus dem strangförmigen Gut gebildeten Wickels benötigt wird. Durch die Abfederung beider Flansche wird ein erheblich größerer Federweg verfügbar, so daß auch stirnseitig besonders stark ausgewölbte Wickel ohne weiteres verarbeitet werden können.

Eine Spule nach den Grundgedanken der Erfindung kann konstruktiv so aufgebaut sein, daß die Nabe des mit dem Kern verbundenen Flansches auf einer Hohlachse drehbar und axial verschiebbar gelagert ist, und daß auf der Hohlachse dieser gegenüber relativ drehbar und axial verschiebbar ein Kernachsrohr angeordnet und mit einem Anschlag versehen ist, der zwischen in axialem Abstand voneinander an der Nabe des kernseitigen Flansches angeordnete, die axiale Relativbewegung zwischen diesen Teilen begrenzende Gegenanschläge eingreift, und daß zur Anlage an der Innenwand des Wickels bestimmte radial nach außen spreizbare Kernsegmente vorgesehen sind, die mit dem Kernachsrohr über parallele Spreizlenker verbunden und in an der Nabe angebrachten Radialführungen geführt sind, und daß die Hohlnabe einen zur axialen Anlage an der Außenseite der Nabe des kernseitigen Flansches bestimmten Anschlag sowie an ihrem anderen Ende ein Gewinde zur Schraubbefestigung an der Nabe des lösbaren Flansches aufweist, wobei diese Nabe einen Anschlag zur axialen Anlage an dem Kernachsrohr aufweist, derart, daß durch Verschrauben der Hohlachse mit dem lösbaren Flansch .eine Verspannung zwischen den beiden Naben und damit eine Spreizung der Spreizsegmente erfolgt, und daß schließlich an dem Kernachsrohr Anschläge zum Angriff eines axial vom kernseitigen Flansch in die Spule eingreifenden Hebewerkzeugs angeordnet sind.

Die Erfindung behandelt darüber hinaus die Aufgabe, einen Wickel aus strangförmigem Gut, insbesondere Draht, auf die spezielle Spule gemäß der Erfindung derart aufzubringen, daß eine zuverlässige Anlage der federnden Flansche an den Stirnseiten des Wickels gewährleistet und die Voraussetzungen für ein störungsfreies und mit größtmöglicher Geschwindigkeit erfolgendes Abziehen des strangförmigen Gutes von der Spule gewährleistet sind.

' Erfindungsgemäß wird hierzu die Spule bei abgenommenem lösbaren Flansch am kernseitigen Flansch ergriffen und mit ihrem Kern bis zur Auflage des kernseitigen Flansches auf die Stirnseite des Wickels in diesen abgesenkt, darauf ein Hebewerkzeug von oben, in die Spule eingebracht, das an dem am Kernachsrohr angebrachten Anschlag angreift, dann angehoben wird und zunächst die Kernsegmente gegen den Innenumfang des Wickels verspreizt und beim weiteren Anheben der Spule mit dem Wickel von der Unterlage abhebt und auf den lösbaren Flansch zentriert absetzt und darauf die Hohlachse mit der Nabe des lösbaren Flansches verschraubt.

Bei einem solchen Verfahren erübrigt es sich, zusätzliche Maßnahmen oder Vorrichtungen zum Aufbringen des Wickels auf den Ablaufhaspel vorzusehen. Vielmehr ist die Spule ohne den lösbaren Flansch geeignet, den Wickel beispielsweise von einer Palette aufzunehmen und schließlich auf den lösbaren Flansch abzusetzen und diesem gegenüber zu zentrieren.

Eine bevorzugte Ausführungsform der Erfindung ist im folgenden anhand der Zeichnung beschrieben. Hierbei zeigen :
Figur 1 das Einfahren des Spulenkerns in den auf einer Palette ruhenden Wickel im Längsschnitt ;
Figur 2 das Absetzen des vom Kern aufgenommenen Wickels auf den lösbaren Flansch ;
Figur 3 das Verbinden der beiden Flansche miteinander durch die Hohlachse und
Figur 4 einen Schnitt nach Linie IV-IV in Fig. 3.

In den Figuren ist die Drahtspule jeweils nur zum Teil dargestellt, da sie im wesentlichen symmetrisch zur Mittelachse 1 aufgebaut ist.

Die in den Zeichnungen wiedergegebene Spule besteht aus dem mit dem Kern 2 verbundenen Flansch 3, der mit einem verstärkenden Außenring 4 versehen ist und an seiner Außenseite Kranösen 5 aufweist. In die zentrische Eindrehung 6 des Flansches 3 ist die Nabe 7 derart eingesetzt, daß ihr Kragen 8 der Ringwand 9 der Eindrehung 6 anliegt und die Ringfläche 10 der Nabe 7 der entsprechenden Ringfläche 11 der Eindrehung 6. Beide sind durch Schraubenbolzen 12 miteinander verbunden, die je von einer sich an den Ringflächen 10 und 11 abstützenden Schraubenfeder 13 umgeben sind. Der Innenhals 14 der Nabe 7 ragt ins Spuleninnere und trägt an seiner radial inneren Seite die beiden Anschläge 15 und 16 und am inneren Ende einen Support 17 mit einer Lagerplatte 18. Die Schraubenbolzen 12 sind in der Ringfläche 10 der Nabe 7 und an dem Support 17 verschraubt. Zwischen diesem und der flanschseitigen Ringfläche 11 sind zwei Kontermuttern 19 aufgeschraubt. An der radial inneren Seite des Innenhalses 14 der Nabe 7 ist auf dem Anschlag 15 ein Wälzlager 20 angebracht, auf dem sich der nach außen vorkragende ringförmige Anschlag 21 einer Hohlachse 22 abstützt.

Diese Hohlachse 22 ist im Kern längsverschiebbar gelagert. An ihrer Außenwandung liegt ein Kernachsrohr 23 an, das mit seinem nach außen gerichteten ringförmigen Anschlag 24 in den Zwischenraum zwischen die Anschläge 15 und 16 der Nabe 7 eingreift und auf diese Weise begrenzt axial bewegbar gelagert ist. Es trägt über paarweise angeordnete Spreizlenker 25 eine Mehrzahl, beispielsweise acht, Kernsegmente 26. Die je zwei Teile 27 eines jeden Spreizlenkers 25 sind durch den Bolzèn28 mit den am Kernachsrohr 23 befestigten Ösen 29 verbunden. Das segmentseitige Gelenk 30 des in Fig. 1 oberen Spreizlenkers 25 ist in einer Führung 31 der Lagerplatte 18 radial verschiebbar gelagert. Im übrigen folgt der Lagerbolzen 32 den durch die Druckfedern 13 ausgelösten Bewegungen des Supports 17. Die unteren Spreizlenker 25' sind analog den oberen aufgebaut, ohne jedoch eine radiale Führung des segmentseitigen Gelenks 30 zu besitzen.

Das Kernachsrohr 23 weist radial nach außen gerichtete Anschläge 33 auf, die durch entsprechende Fenster 39 in der Hohlachse 22 zugänglich sind, so daß von der Innenseite ein Hebewerkzeug 55 einfahren kann (s. Fig. 2). Am unteren Ende trägt das Kernachsrohr 23 einen Anschlagring 34 mit einem Innenkonus 35. In entsprechender Weise ist das untere Ende der Hohlachse 22 mit einem nach außen gerichteten Konus 36 versehen, an das sich ein Außengewinde 37 axial anschließt.

Der lösbare Flansch 40 der in der Zeichnung wiedergegebenen Drahtspule ist gleichfalls mit einem äußeren Verstärkungsring 4 und einer nach innen gerichteten Eindrehung 6 versehen, deren Ringfläche 11 der entsprechenden Ringfläche 10 der Nabe 44 gegenüberliegt, die in analoger Weise wie bei der Nabe 7 durch Schraubenbolzen 12 miteinander verbunden sind, von denen jeder eine Druckfeder 13 führt. Der Innenring 43 der Nabe 44 dient dem Anschlagring 34 des Kernachsrohrs 23 als Gegenanschlag, wenn der Kern 2 auf den lösbaren Flansch 40 aufgesetzt wird. Er liegt innenseitig einem mit einem Innengewinde 45 und einem nach innen weisenden Konus 46 versehenen Gewindering 47 an.

Die Funktionsweise der Drahtspule ist wie folgt :
Das Coil bzw. der Drahtwickel 50 ruht auf der vereinfacht dargestellen Palette als Unterlage 51 auf. Die an den Kranösen 5 aufgehängte Einheit aus Kern 2 und Flansch 3 wird in den Innenraum des Wickels 50 eingefahren, wie dies in Fig. 1 dargestellt ist. Hierbei wird die Nabe 7 durch die Druckfedern 13 in die obere Stellung angehoben, so daß die segmentseitigen Gelenke 30 der Spreizlenker 25 gleichfalls angehoben werden und das Kernachsrohr 23 in die Stellung nach Fig. 1 abfällt. Dadurch halten die Spreizlenker 25 die Kernsegmente 26 in ihrer dargestellten Einfahrstellung, d. h. die Kernsegmente 26 nehmen insgesamt einen minimalen Kreis ein. Schließlich gelangt der kernseitige Flansch 3 auf der oberen Stirnfläche 52 des Drahtwickels 50 zur Auflage. Das nicht dargestellte Krangeschirr wird aus den Kranösen 5 gelöst.

Eine Hebezeug 55, dessen Haken in Fig. 2 wiedergegeben ist, fährt in die Innenbohrung 53 der Hohlachse 22 ein, greift durch die Fenster 39 dieser Hohlachse 22 hindurch in den gedrehten Anschlag 33 des Kernachsrohrs 23 ein. Beim Anheben des Hebezeugs 55 wird zuerst das Kernachsrohr 23 angehoben. Dadurch werden die Spreizlenker 25 auseinandergespreizt und die Kernsegmente 26 mit der Innenwand 54 des Drahtwickels 50 in festen Eingriff gebracht. Bei weiterem Anheben der Kranhaken wird nun der Drahtwickel 50 von der Palette 51 abgehoben (nicht dargestellt). In dieser Stellung wird er schließlich, was Fig. 2 zeigt, auf den losen Flansch 40 abgesetzt. Dabei übergreift der Anschlagring 34, geführt durch seinen Innenkonus 35 den Gewindering 47 der Nabe 44, und er gelangt auf dem Gegenanschlag 43 der Nabe 44 des lösbaren Flansches 40 zur Auflage. Dadurch wird das Kernachsrohr 23, auch wenn es nunmehr von dem Hebezeug 55 freigegeben wird, weiter in Anhebestellung gehalten, was die SpœIzIenker 25 weiter gespreizt und die Kernsegmente 26 in Eingriff mit dem Drahtwickel 50 hält. Nach dem Herausfahren des Hebezeugs 55 kann nunmehr das Gewinde 37 der Hohlachse in das Innengewinde 45 der Nabe 44 eingeschraubt werden, bis infolge der Federung der beiden Flanschen 3 und 40 der Drahtwickel 50 fest zwischen diese eingespannt wird. In dieser Lage kann der Drahtwickel 50 ohne weiteres hantiert, z. B. gewendet und auch in eine Ablaufeinrichtung zentriert eingesetzt sowie der Draht mit höchstmöglicher Geschwindigkeit abgezogen werden. Ist der Abwickelvorgang beendet, verlieren die Kernsegmente 26 ihren Widerstand an dem Drahtwickel 50, so daß die Spannung aufgehoben ist. Durch Herausschrauben der Hohlachse 22 aus der Nabe 44 des losen Flansches 40 der Drahtspule läßt sich diese zur neuen Verwendung auseinanderbauen.

## Patentansprüche

1. Zerlegbare Spule für strangförmiges Gut, insbesondere Draht, bestehend aus einem Kern (2) mit mehreren an der Innenwand (54) des Wickels (50) angreifenden Kernsegmenten (26) und aus einem mit dem Kern (2) verbundenen Flansch (3) sowie einem vom Kern (2) lösbaren Flansch (40) und mit Mitteln zum federnden Anpressen eines Flansches an den Wickel (50), dadurch gekennzeichnet, daß auch der andere Flansch mit Mitteln zum federnden Anpressen an den Wickel (50) versehen ist.

2. Spule nach Anspruch 1, dadurch gekennzeichnet, daß die Nabe (7) des mit dem Kern verbundenen Flansches (3) auf einer Hohlachse (22) drehbar und axial verschiebbar gelagert ist, und daß auf der Hohlachse (22) dieser gegenüber relativ drehbar und axial verschiebbar ein Kernachsrohr (23) angeordnet und mit einem Anschlag (24) versehen ist, der zwischen in axialem Abstand voneinander an der Nabe (7) des kernseitigen Flansches (3) angeordnete, die axiale Relativbewegung zwischen diesen Teilen begrenzende Gegenanschläge (15, 16) eingreift, und daß zur Anlage an der Innenwand des Wickels (50) bestimmte, radial nach außen spreizbare Kernsegmente (26) vorgesehen sind, die mit dem Kernachsrohr (23) über parallele Spreizlenker (25) verbunden und in an der Nabe (7) angebrachten Führungen (31) geführt sind, und daß die Hohlachse (22) einen zur axialen Anlage an der Außenseite der Nabe (7) des kernseitigen Flansches (3) bestimmten Anschlag (21) sowie an ihrem anderen Ende ein Gewinde (37) zur Schraubbefestigung an der Nabe (44) des lösbaren Flansches (40) aufweist, wobei diese Nabe (44) einen Anschlag (43) zur axialen Anlage an dem Kernachsrohr (23) aufweist, derart, daß durch Verschrauben der Hohlachse (22) mit dem lösbaren Flansch (40) eine Verspannung zwischen den beiden Naben (7, 44) und damit eine Spreizung der Kernsegmente (26) erfolgt und daß schließlich an dem Kernachsrohr (23) Anschläge (33) zum Angriff eines axial vom kernseitigen Flansch (3) in die Spule eingreifenden Hebezeugs (55) angeordnet sind.

3. Verfahren zum Aufbringen eines Wickels (50) aus strangförmigem Gut, insbesondere Draht, auf eine nach Anspruch 1 und 2 ausgebildete Spule, dadurch gekennzeichnet, daß die Spule bei abgenommenem lösbaren Flansch (4) am kernseitigen Flansch (3) ergriffen und mit ihrem Kern (2) bis zur Auflage des kernseitigen Flansches (3) auf die Stirnseite (52) des Wickels (50) in diesen abgesenkt wird, darauf ein Hebezeug (55) von oben in die Spule eingebracht wird, das an den am Kernachsrohr (23) angebrachten Anschlägen (33) angreift, dann angehoben wird und zunächst die Kernsegmente (26) gegen die Innenwand (54) des Wickels (50) verspreizt und beim weiteren Anheben die Spule mit dem Wickel (50) von der Unterlage (51) abgehoben und auf den lösbaren Flansch (40) zentriert abgesetzt und darauf die Hohlachse (22) mit der Nabe (44) des lösbaren Flansches (40) verschraubt wird.

## Claims

1. Dismantlable bobbin for cord-like material, especially wire, comprising a core (2) with several core segments (26) engaging on the inner wall (54) of the reel (50) and a flange (3), connected to the core (2), as well as a flange (40) which is detachable from the core (2) and with means for resiliently pressing a flange against the reel (50), characterised in that the other flange is also provided with means for resiliently pressing against the reel (50).

2. Bobbin according to Claim 1, characterised in that the hub (7) of the flange (3) connected to the core is mounted in a rotatable and axially slidable manner on a hollow shaft (22) and that a core shaft tube (23) is located on the hollow shaft (22) so as to be rotatable and axially slidable relative to said hollow shaft, and is provided with a stop (24) which engages between counterstops (15, 16) which are located at an axial distance from one another on the hub (7) of the core-mounted flange (3), the said counter-stops limiting the axial relative movement between said parts, and that core segments (26) which are radially splayable outward and are intended to rest against the inner wall of the reel (50) are provided, which segments are connected to the core shaft tube (23) via parallel splaying controllers (25) and are guided in guides (31) provided in the hub (7), and that the hollow shaft (22) possesses a stop (21) intended for axially resting against the outer face of the hub (7) of the core-mounted flange (3) and also possesses, at its other end, a thread (37) for attachment by screwing onto the hub (44) of the detachable flange (40), the said hub (44) having a stop (43) for axially resting against the core shaft tube (23), so that by screwing together the hollow shaft (22) and the detachable flange (40), a stress between the two hubs (7, 44) and hence a splaying of the core segments (26) is effected and that, finally, stops (33) for engagement of a lifting tool (55), which penetrates axially into the bobbin from the core-mounted flange (3), are located on the core shaft tube (23).

3. Process for applying a reel (50) of cord-like material, especially wire, onto a bobbin constructed according to Claim 1 and 2, characterised in that the bobbin, with the detachable flange (4) removed, is gripped by the core-mounted flange (3) and is lowered, by its core (2), into the reel (50) until the core-mounted flange (3) rests against the end face (52) of the reel (50), thereafter a lifting tool (55) is introduced into the bobbin from above, which tool engages against the stops (33) provided on the core shaft tube (23), the lifting tool is then raised, and to start with the core segments (26) are splayed against the inner wall (54) of the reel (50), whilst, as lifting is continued, the bobbin bearing the reel (50) is lifted off the support (51) and set down in a centered manner on the detachable flange (40), whereupon the hollow shaft (22) is screwed to the hub (44) of the detachable flange (40).

## Revendications

1. Bobine démontable pour produit en forme de cordon, en particulier pour fil, se composant d'un mandrin (2) comprenant plusieurs secteurs de mandrin (26) s'appliquant contre la paroi intérieure (54) de l'enroulement (50) pour le saisir, et d'un flasque (3) lié au mandrin (2) ainsi que d'un flasque (40) qui peut être démonté du mandrin (2) et comportant des moyens pour serrer élastiquement un flasque contre l'enroulement (50), caractérisée par le fait que l'autre flasque est également muni de moyens pour exercer un serrage élastique contre l'enroulement (50).

2. Bobine selon la revendication 1, caractérisée par le fait que le moyeu (7) du flasque (3) lié au mandrin est monté rotatif et mobile axialement sur un arbre creux (22) et qu'un tube d'axe de mandrin (23) est monté sur l'arbre creux (22) rotatif et mobile axialement par rapport à celui-ci et est muni d'une butée (24) qui est en prise entre les contre-butées (15, 16) limitant le mouvement relatif axial entre ces pièces et situées à distance axiale l'une de l'autre sur le moyeu (7) du flasque (3) accolé au mandrin, et que sont prévus des segments de mandrin (26) extensibles radialement vers l'extérieur, destinés à prendre appui contre la paroi intérieure de l'enroulement (50), lesquels segments sont liés au tube d'axe de mandrin (23) par des articulations extensibles (25) parallèles et sont guidés dans des guidages (31) disposés sur le moyeu (7), et par le fait que l'arbre creux (22) comporte une butée (21) destinée à un appui axial du côté extérieur du moyeu (7) du flasque (3) accolé au mandrin, ainsi qu'un filetage (37) prévu à son autre extrémité, pour une fixation par vissage sur le moyeu (44) du flasque (40) démontable, ce moyeu (44) présentant une butée (43) pour venir en appui axial contre le tube d'axe de mandrin (23), de telle sorte que, par vissage de l'arbre creux (22) dans le flasque démontable (40) une précontrainte s'établisse entre les deux moyeux (7, 44) et qu'ainsi se produise une extension des segments de mandrin (26) et par le fait enfin que sur le tube d'axe de mandrin (23) sont prévues des butées (33) pour venir en prise avec un outil de levage (55) propre à être introduit axialement dans la bobine à partir du flasque (3) accolé au mandrin.

3. Procédé pour la mise en place d'un enroulement (50) d'une matière en forme de cordon, en particulier de fil, sur une bobine agencée selon la revendication 1 et 2, caractérisé par le fait que la bobine est saisie par le flasque (3) accolé au mandrin alors que le flasque (40) démontable a été retiré et est descendue avec son mandrin (2) dans l'enroulement (50) jusqu'à ce que le flasque (3) accolé au mandrin vienne en appui contre la surface frontale (52) de l'enroulement (50), qu'ensuite un outil de levage (55) est introduit par le haut dans la bobine, cet outil venant en prise avec les butées (33) disposées sur le tube d'axe de mandrin (23), puis est soulevé et que tout d'abord les segments de mandrin (26) se déploient contre la paroi intérieure (54) de l'enroulement (50), puis, le mouvement de levage se poursuivant, la bobine est soulevée avec l'enroulement (50) du support (51) et est déposée centrée sur le flasque démontable (40) et l'arbre creux (22) est vissé dans le moyeu (44) du flasque (40) démontable.
